# FASCICULE DE BREVET EUROPEEN

(11) **EP 0 615 464 B1**
(45) Date de publication et mention de la délivrance du brevet: **27.12.1996**
(21) Numéro de dépôt: 93919445.2
(22) Date de dépôt: 13.09.1993
(51) Int. Cl.: A63B 59/00

(54) **BATTOIR POUR JEU DE BALLE**
SCHLÄGER FÜR EIN BALLSPIEL
BAT FOR BALL GAME

(30) Priorité: 02.10.1992 FR 9212111
(43) Date de publication de la demande: 21.09.1994
(73) Titulaire: DE GENTY, Nicolas, F-25460 Etupes (FR)
(72) Inventeur: DE GENTY, Nicolas, F-25460 Etupes (FR)
(74) Mandataire: Nithardt, Roland
(86) Numéro de dépôt international: FR9300874
(87) Numéro de publication internationale: WO9407571

(56) Documents cités:
- DE-A- 2 849 833
- FR-A- 2 437 848
- FR-A- 2 525 480

## Description

La présente invention concerne un battoir pour jeu de balle, comportant deux surfaces de percussion sur des faces opposées et agencées en un manchon pour recevoir une main ouverte d'un joueur, le manchon étant formé de deux éléments de forme générale aplatie, qui sont fixés l'un à l'autre le long de leur pourtour à l'exception d'une ouverture d'introduction de la main.

Un tel battoir est destiné en particulier à permettre de jouer à la balle avec ou sans rebond au sol, de manière semblable au tennis, mais sur des surfaces quelconques, généralement plus petites que les courts de tennis ou bien dans des lieux où le rebond n'est pas possible. Dans ce but, il a déjà été proposé de nombreux types de battoirs constituant des raquettes sans manche ou à manche raccourci et comportant, sur un côté de la main ou sur chaque côté, une plaque de percussion pourvue d'une poignée ou d'une attache la liant à la main du joueur. Ces dispositifs n'ont pas rencontré de succès commercial, ce qui peut être attribué à des insuffisances quant à leur efficacité, leur confort ou leur capacité d'ajustement à la main du joueur.

Un exemple de l'art antérieur, décrit dans la demande de brevet FR-A-2 437 848, est un battoir comportant un manchon ayant la forme extérieure d'une main ouverte et portant, sur ses faces opposées, deux plaques de percussion qui convergent légèrement en direction du bout des doigts. La main, insérée dans l'intervalle en forme de dièdre entre les deux plaques planes, peut difficilement être en même temps à l'aise et bien tenue. Le document décrit une autre exécution où le manchon est un véritable gant dont chaque face porte plusieurs plaques de percussion réparties en regard des doigts, de la paume et du dos de la main. Il en résulte une surface de percussion discontinue, dont la forme peut varier beaucoup avec les mouvements de la main et ne permet donc pas de diriger la balle d'une manière sûre.

La présente invention vise à créer un battoir qui évite d'une manière substantielle les inconvénients mentionnés ci-dessus et qui retient et maintient la main, la libérant de tout effort de préhension.

Dans ce but, l'invention concerne un battoir du genre indiqué plus haut, caractérisé en ce que chaque élément du manchon ou l'ensemble des deux éléments est réalisé en une pièce moulée en matière synthétique, de manière à ce que chaque élément du manchon comporte une partie centrale rigide formant une surface de percussion sensiblement plane et une partie périphérique souple agencée pour maintenir par élasticité la main logée entre lesdits éléments et en ce que chaque élément du manchon comporte, le long de ladite ouverture, un bord libre à profil arrondi convexe du côté de la main.

De la sorte, l'élasticité des parties périphériques du battoir permet à celui-ci d'enserrer la main du joueur pour lui assurer à la fois un bon confort et une bonne sensibilité de frappe de la balle. En même temps, la rigidité de la partie centrale servant de surface de percussion permet de diriger la balle avec précision.

Dans une forme de réalisation préférée du battoir selon l'invention, au moins l'un des éléments du manchon comporte des trous d'aération dans la zone de sa surface de percussion. De préférence, les trous d'aération sont définis par une grille de nervures rigides s'étendant sur au moins une partie de la surface de percussion. Ladite grille peut avoir une disposition irrégulière formant une figure décorative.

Au moins l'élément de manchon situé du côté de la paume de la main peut présenter, sur sa face intérieure, au moins un creux pour caler la paume du côté de ladite ouverture. De même, au moins un desdits éléments du manchon peut présenter, sur sa face intérieure, au moins une protubérance se plaçant entre des doigts de la main.

Dans une forme de réalisation particulière, au moins l'un des deux éléments du manchon peut comporter deux pliures disposées de part et d'autre de la position de la main et convergentes en direction de ladite ouverture, et des organes de fermeture disposés extérieurement par rapport aux pliures et agencés pour fixer mutuellement les deux éléments de manière libérable de part et d'autre du poignet d'un utilisateur.

D'autres caractéristiques et avantages de la présente invention apparaîtront dans la description suivante de diverses formes de réalisation, en référence aux dessins annexés, dans lesquels :
- la figure 1 est une vue schématique en élévation illustrant un battoir selon l'invention et son utilisation par un joueur,
- la figure 2 est une vue schématique de dessus du battoir,
- la figure 3 est une vue en coupe schématique suivant la ligne III-III de la figure 2,
- les figures 4a et 4b montrent les faces intérieures des deux éléments de manchon du battoir, dans une forme de réalisation particulière,
- la figure 5 est une vue de la face intérieure de l'élément de manchon se plaçant en regard de la paume et pourvu de formations superficielles de calage,
- la figure 6 est une vue analogue à la figure 5, illustrant une autre forme de réalisation, et
- les figures 7 et 8 représentent respectivement les deux faces d'un battoir selon l'invention, dans une autre forme de réalisation.

La figure 1 représente schématiquement un battoir 1 en forme de manchon, inséré sur une main 2 d'un joueur 3 qui utilise le battoir 1 à la manière d'une raquette pour frapper une balle 4. Le joueur 3 peut porter le battoir 1 à sa main droite ou à sa main gauche, selon sa préférence ou éventuellement un battoir à chaque main. Comme on le verra plus loin, le battoir 1 permet de frapper la balle 4 en coup droit ou en revers.

Le battoir 1 a une forme générale illustrée par les figures 2 et 3 et comprend un élément supérieur 5, se plaçant sur le dos de la main, et un élément inférieur 6 se plaçant du côté de la paume de la main. Les deux éléments 5 et 6 sont solidaires ou fixés l'un à l'autre sur la majorité de leur pourtour, par exemple par couture ou collage, constituant un bord fermé 7 indiqué par un trait interrompu dans la figure 2. Sur le reste de leur pourtour les éléments 5 et 6 présentent des bords libres respectivement 8 et 9 entre lesquels est ménagée une ouverture 10 pour l'introduction de la main. Dans sa zone centrale, l'élément supérieur 5 comporte une partie plane 11 relativement rigide, servant de surface de percussion pour frapper la balle en revers. De même l'élément inférieur 6 est pourvu d'une partie plane relativement rigide 12 servant de surface de percussion pour frapper la balle en coup droit. Quand la main du joueur est insérée dans le manchon, les éléments 5 et 6 s'écartent élastiquement en fléchissant au voisinage de leur bord commun 7, si bien que le battoir 1 peut tenir simplement par serrage sur la main qu'il contient. Dans la figure 2, on remarque que la forme du battoir est symétrique en plan de sorte qu'il s'adapte aussi bien à la main gauche qu'à la main droite. Dans la figure 3, on voit que l'élément inférieur 6 présente un creux 13 entre sa partie plane 12 et son bord libre 9, pour contribuer au maintien du battoir sur la main par engagement de la base proéminente de la paume dans ce creux. Les deux bords libres 8 et 9 ont un profil incurvé vers l'extérieur pour éviter de blesser la peau du joueur.

De préférence, des organes de fermeture sont prévus dans l'ouverture 10, de part et d'autre du poignet du joueur, afin de mieux retenir le battoir sur la main. Il peut s'agir de bouton à pression de bandes auto-agrippantes du type "Velcro", d'organes d'attaches à oeillets ou de tout autre moyen équivalent. Un exemple d'organe de fermeture est illustré aux figures 4a et 4b, qui montrent les faces internes des deux éléments de manchon 5 et 6. Chaque élément 5, 6 est pourvu de deux pliures 14 qui convergent mutuellement en direction des poignets et qui délimitent chacune une zone d'angle 15 où est prévu un bouton à pression 16, 17 coopérant avec un bouton complémentaire 17, 16 prévu sur l'autre élément. Les pliures 14 permettent de rapprocher facilement les zones d'angle 15 sans flexion excessive des autres parties de l'élément, en particulier de son bord profilé 8, 9. Le creux 13 de calage de la paume se trouve entre les deux pliures 14 de l'élément inférieur 6.

Par ailleurs, les figures 4a et 4b montrent que les parties planes 11, 12 des deux éléments 5, 6 sont ajourées sous la forme d'une grille comportant des trous d'aération 20 entre des nervures rigides 21. Une bonne aération de l'intérieur du battoir est un important facteur de confort, afin d'éviter les effets de la transpiration. Par ailleurs, les nervures 21 constituent une surface de percussion rugueuse qui permet de donner de l'effet à la balle. Elles peuvent avoir n'importe quelle section transversale appropriée et notamment être plus larges du côté de la main afin de réduire la pression de contact.

La figure 5 montre un cas où les formations superficielles prévues sur la face intérieure de l'élément inférieur 6 comportent outre le creux 13 pour le calage de la paume, des ondulations formant quatre protubérances allongées 22 entre lesquelles se placent les trois doigts médians de la main. La disposition symétrique de ces ondulations convient aussi bien à la main gauche qu'à la main droite. Dans l'exemple de la figure 6, des protubérances semblables 22 sont prévues dans un élément 6 pourvu d'une grille d' aération formée de trous 20 et de nervures 21 comme dans le cas des figures 4a et 4b. La réalisation de ces reliefs ne présente aucune difficulté si les éléments de manchon ou le battoir dans son intégralité sont des pièces moulées en matière synthétique. Dans une autre exécution, chaque élément de manchon peut être fait de deux couches distinctes collées l'une sur l'autre, à savoir une couche extérieure relativement rigide et une couche intérieure de rembourrage ayant des reliefs superficiels qui s'adaptent à ceux de la main.

Les figures 7 et 8 illustrent une forme de réalisation d'un battoir selon l'invention qui présente un aspect extérieur fantaisiste et amusant, évoquant une tête de chat. La figure 7 montre la face extérieure de l'élément inférieur 24 du battoir, c'est-à-dire du côté de la paume de la main, et la figure 8 montre l'élément supérieur 25. Les deux éléments ont des contours semblables mais sur l'élément 24, la surface de percussion 26 est formée par une grille de nervures 27 et de trous d' aération 28 dont la configuration représente la face d'un chat. Bien entendu ce dessin peut être complété par une impression en couleurs. Au dos du battoir la surface de percussion 29 de l'élément supérieur 25 peut avoir une configuration quelconque analogue à celle que montre les figures 4a et 4b.

La présente invention n'est pas limitée aux exemples de réalisation décrits ci-dessus, mais elle s'étend à toute modification ou variante évidente pour un homme du métier.

## Revendications

1. Battoir pour jeu de balle, comportant deux surfaces de percussion sur des faces opposées et agencées en un manchon pour recevoir une main ouverte d'un joueur, le manchon étant formé de deux éléments (5, 6, 24, 25) de forme générale aplatie, qui sont fixés l'un à l'autre le long de leur pourtour à l'exception d'une ouverture (10) d'introduction de la main, caractérisé en ce que chaque élément du manchon ou l'ensemble des deux éléments est réalisé en une pièce moulée en matière synthétique, de manière à ce que chaque élément du manchon comporte une partie centrale (11, 12, 26, 29) rigide formant une surface de percussion sensiblement plane et une partie périphérique souple agencée pour maintenir par élasticité la main logée entre lesdits éléments et en ce que chaque élément du manchon comporte, le long de ladite ouverture (10), un bord libre (8, 9) à profil arrondi convexe du côté de la main.

2. Battoir selon la revendication 1, caractérisé en ce qu'au moins l'un des éléments du manchon comporte des trous d'aération (20, 28) dans la zone de sa surface de percussion.

3. Battoir selon la revendication 2, caractérisé en ce que les trous d'aération (20, 28) sont définis par une grille de nervures rigides (21, 27) s'étendant sur au moins une partie de la surface de percussion.

4. Battoir selon la revendication 3, caractérisé en ce que ladite grille a une disposition irrégulière formant une figure décorative.

5. Battoir selon la revendication 1, caractérisé en ce que l'élément de manchon situé du côté de la paume de la main présente, sur sa face intérieure, au moins un creux (13) pour caler ladite paume du côté de ladite ouverture

6. Battoir selon la revendication 1, caractérisé en ce qu'au moins un desdits éléments du manchon présente, sur sa face intérieure, au moins une protubérance (22) se plaçant entre des doigts de la main.

7. Battoir selon la revendication 1, caractérisé en ce qu'au moins l'un des deux éléments du manchon comporte deux pliures (14) disposées de part et d'autre de la position de la main et convergentes en direction de ladite ouverture (10), et des organes de fermeture (16, 17) disposés extérieurement par rapport aux pliures et agencés pour fixer mutuellement les deux éléments de manière libérable de part et d'autre du poignet d'un utilisateur.

## Claims

1. Bat for ball game, comprising two striking surfaces on opposite sides and provided in a sleeve to receive a player's open hand, the sleeve being made up of two elements (5, 6, 24, 25) in a general flat shape, which are joined to one another along their periphery with the exception of an opening (10) for inserting the hand, characterised in that each sleeve element or both elements together are made in one moulded piece in synthetic material, so that each sleeve element has a rigid central portion (11, 12, 26, 29) forming a substantially flat striking surface and a flexible peripheral part designed to hold the hand by elasticity between said elements and in that each sleeve element has a free edge (8, 9) with a rounded, convex profile on the hand side, along said opening (10).

2. Bat of claim 1, wherein at least one of the sleeve's elements comprises airholes (20, 28) in the area of its striking surface.

3. Bat of claim 2, wherein the airholes (20, 28) are defined by a grid of rigid ribs (21, 27) extending over at least part of the striking surface.

4. Bat of claim 3, wherein said grid has an irregular layout forming a decorative figure.

5. Bat of claim 1, wherein the sleeve element located on the palm side of the hand presents, on its inner surface, at least one hollow (13) to hold said palm on said opening's side.

6. Bat of claim 1, wherein at least one of said sleeve elements presents, on its inner surface, at least one protuberance (22) which fits between the fingers of the hand.

7. Bat of claim 1, wherein at least one of the two sleeve elements has two folds (14) provided either side of the position of the hand and converging in the direction of said opening (10), and closing devices (16, 17) provided on the outside of the folds and designed to join the two elements together in such a way that they can be released on either side of a user's wrist.

## Patentansprüche

1. Schläger für ein Ballspiel, bestehend aus zwei Schlagflächen auf entgegengesetzten Seiten und als Muffe angeordnet um die offene Hand eines Spielers aufzunehmen, wobei die Muffe aus zwei generell flachförmigen Elementen (5, 6, 24, 25) besteht, die auf ihrem Umfang aneinander befestigt sind, ausgenommen bei einer Öffnung (10) um die Hand einzuführen, gekennzeichnet dadurch, daß jedes Element des Muffe oder der Satz der beiden Elemente aus einem gegossenen Kunststoffteil besteht, so daß jedes Element der Muffe ein starres Mittelteil (11, 12, 26, 29) besitzt, das eine merklich flache Schlagfläche bildet, sowie eine biegsame Randfläche, die angeordnet ist um die zwischen den besagten Elementen befindliche Hand elastisch festzuhalten, und dadurch daß jedes Element der Muffe entlang der Öffnung (10) einen freien Rand (8, 9) besitzt, mit einem abgerundeten konvexen Profil auf der Seite der Hand.

2. Schläger gemäß Anspruch 1, gekennzeichnet dadurch, daß mindestens eines der Elemente der Muffe Lüftungslöcher (20, 28) in dem Bereich seiner Schlagfläche besitzt.

3. Schläger gemäß Anspruch 2, gekennzeichnet dadurch, daß die Lüftungslöcher (20, 28) durch ein Raster starrer Rippen (21, 27) definiert sind, die sich mindestens auf einem Teil der Schlagfläche ausstrecken.

4. Schläger gemäß Anspruch 3, gekennzeichnet dadurch, daß der besagte Raster unregelmäßig angeordnet ist um eine dekorative Figur darzustellen.

5. Schläger gemäß Anspruch 1, gekennzeichnet dadurch, daß das auf der Seite der inneren Handfläche liegende Muffenelement auf seiner Innenseite mindestens eine Vertiefung (13) aufweist, um die besagte innere Handfläche auf der Seite der besagten Öffnung festzuhalten.

6. Schläger gemäß Anspruch 1, gekennzeichnet dadurch, daß mindestens eines der besagten Muffenelemente auf seiner Innenseite mindestens ein Ausschwellung (22) aufweist die sich zwischen die Finger der Hand einordnet.

7. Schläger gemäß Anspruch 1, gekennzeichnet dadurch, daß mindestens eines der beiden Muffenelemente zwei Falzen (14), die beiderseits der Position der Hand angeordnet sind und die in Richtung der besagten Öffnung (10) zusammenlaufen, sowie Schließelemente (16, 17) aufweist, die außerhalb der Fallen angebracht sind und die angeordnet sind um gegenseitig beide Elemente lösbar beidseitig des Handgelenks des Benutzers zu befestigen.
